# EUROPÄISCHE PATENTSCHRIFT

(11) **EP 0 589 308 B1**
(45) Veröffentlichungstag und Bekanntmachung des Hinweises auf die Patenterteilung: **03.12.1997**
(21) Anmeldenummer: 93114588.2
(22) Anmeldetag: 10.09.1993
(51) Int. Cl.: H04R 25/02

(54) **Hörgerät**
Hearing aid
Prothèse auditive

(30) Priorität: 23.09.1992 DE 4231842
(43) Veröffentlichungstag der Anmeldung: 30.03.1994
(73) Patentinhaber: Siemens Audiologische Technik GmbH, 91058 Erlangen (DE)
(72) Erfinder: Moser, Benno, CH-6314 Unterägeri (CH); Schiess, Hans-Rudolf, CH-5620 Zufikon (CH)
(74) Vertreter: Fuchs, Franz-Josef, Dr.-Ing.

(56) Entgegenhaltungen:
- EP-A- 0 140 078
- EP-A- 0 303 146
- EP-A- 0 491 072
- DE-C- 4 230 308

## Beschreibung

Die Erfindung betrifft ein Hörgerät mit wenigstens einem Schaltmittel als Ein-/Aus-Schalter, als Mehrfunktionsschalter, als MTO-Schalter, als Lautstärke-Stufenschalter, als Situationsumschalter, als Schaltmittel zur Beeinflussung der Verstärkungsregelung, der Kompressionssteuerung, der Begrenzung der Ausgangsleistung oder zur Veränderung sonstiger Parameter der Übertragungscharakteristika des Hörgerätes.

Bekannte, auf dem Markt befindliche Hörgeräte weisen einen Lautstärkesteller zur Veränderung der akustischen Verstärkung und einen Mehrfunktionsschalter, z.B. MTO-Schalter, auf. In Schalterstellung 0 ist das Hörgerät ausgeschaltet. In Stellung M bei eingeschaltetem Hörgerät ist der Verstärker mit dem Mikrofon und in Stellung T bei eingeschaltetem Hörgerät der Verstärker mit einer Telefonspule elektrisch verbunden. Ferner kann das Hörgerät mit Anpaßstellern oder Schaltern z.B. zur Einstellung der Grundfrequenz, zur Frequenzbereichseinstellung (Tiefton, Hochton) oder zur Begrenzung des maximalen Ausgangsschalldruckes versehen sein.

Aus der DE-A-35 05 390 ist ein IdO-Gerät mit einem in der Faceplate angeordneten Betätigungsknopf bekannt. Der Betätigungsknopf ist einerseits als Ein-/Aus-Schalter drehbar gelagert, wobei in der definierten Aus- und in der definierten Ein-Schaltstellung axiale Ansätze die Drehbewegung des Betätigungsknopfes begrenzen. In beiden definierten Schaltstellungen verbleibt der Betätigungsknopf bis er durch Verdrehen beabsichtigt in die jeweils andere Schaltstellung gebracht wird. Neben den Ein-/Aus-Schaltkontakten sind dem Betätigungsknopf weitere Schaltkontakte zugeordnet. Dazu ist der Betätigungsknopf auch als Druckschalter ausgebildet, derart, daß durch Drücken des Betätigungsknopfes zwei verschiedene Lautstärken einstellbar sind, wozu zwei definierte Schaltstellungen vorgesehen sind. Schließlich kann der kombinierte Dreh- und Druckschalter noch durch eine Zähleinrichtung erweitert werden, so daß der Zähler je nach Zählstand die Lautstärke steuert. Diese bekannte Schalt- und Zähleinrichtung ist für ein kleines Hörgerät zu aufwendig.

Ferner ist aus der EP-B-0 064 042 eine Schaltungsanordnung für ein Hörgerät bekannt, bei dem in einem Speicher beispielsweise die Parameter für acht verschiedene Umgebungssituationen abgespeichert sind. Durch Betätigen eines Situationsumschalters wird eine erste Gruppe von Parametern abgerufen und steuert über eine Steuereinheit einen zwischen Mikrofon und Hörer eingeschalteten Signalprozessor, der dann eine erste, für eine vorgesehene Umgebung bestimmte Übertragungsfunktion einstellt. Über einen Schalter können alle acht Übertragungsfunktionen nacheinander abgerufen werden, bis die gerade passende gefunden ist. Andererseits ist auch eine automatische Anpassung durch Umschalten auf eine andere Übertragungsfunktion vorgesehen, wenn der Benutzer z.B. von einer geräuschvollen Umgebung in eine ruhige Umgebung kommt oder umgekehrt. Auch diese Umschaltung erfolgt zyklisch.

Aus der DE-A-28 46 492 sind Schaltmittel zur kontinuierlichen Lautstärke- und/oder Klangfarbenregelung für Hörgeräte bekannt, wobei eine Potentiometereinstellung elektronisch vorgenommen wird. Dazu sind vom Benutzer berührbare Lade- und Entlade-Elektrodenpaare vorgesehen, so daß über die Berührungszeitdauer die Lautstärke kontinuierlich zu- bzw. abnimmt. Je nach Ladezustand eines Ladungsspeicherkondensators ist eine Dämpfung wirksam, von der die Lautstärkeeinstellung abhängt.

Um ein mit mehreren Schaltmitteln ausgerüstetes Hörgerät bedienungsfreundlicher auszubilden, ist der Vorschlag bekannt (EP-A-0 349 835), einen Lautstärkeregler und einen Mehrfunktionsschalter funktionell zu kombinieren, um in der Kombination der beiden Schaltmittel deren Einzelfunktionen durch zusätzliche Einstellfunktionen zu erweitern.

Schließlich ist aus der EP-A-O 491 072 ein Hörhilfegerät mit Mikrofon, Verstärkereinrichtung, Hörer und Stromquelle sowie mit weiteren, als Steller, Schalter und/oder Regelelemente ausgebildeten Bauelementen, die im Inneren des Hörgerätegehäuses an wenigstens einer Leiterplatte kontaktiert sind, bekannt. Zwischen den Leiterbahnen der Leiterplatte und Kontakten der gegen die Leiterplatte befestigbaren Bauelemente ist ein anisotroper, elektrisch leitender platten-, folien- oder mattenförmiger Körper, bestehend aus einem elektrisch isolierenden Matrixmaterial mit einer darin gleichmäßig verteilten Vielzahl von elektrisch leitenden und senkrecht zur Platten-, Folien- oder Mattenebene ausgerichteten Fasern, angeordnet. Die Steller und/ oder Potentiometer und/oder Schalter sind unter Verwendung des anisotropen Körpers als Kontaktelement an der Leiterplatte angeordnet. Durch diese Anordnung sollen die elektrischen Verbindungen zwischen den Bauelementen montagefreundlicher und ohne Lötvorgänge herstellbar sein, wobei die Bauelemente leicht auswechselbar befestigt sind und der Aufbau der Schalter und Potentiometer selbst vereinfacht wird.

Der Erfindung liegt die Aufgabe zugrunde, ein Hörgerät der eingangs genannten Art dadurch zu verbessern und einfacher ausbilden zu können, daß durch eine Erweiterung der Funktionen eines vorhandenen Schaltmittels zusätzliche oder vorhandene Schaltmittel entfallen können.

Dies wird erfindungsgemäß bei einem Hörgerät gemäß den Merkmalen des Patentanspruches 1 erreicht.

Vorteilhafte Ausgestaltungen der Erfindung sind den weiteren Ansprüchen zu entnehmen.

Nach der Erfindung werden durch die Zuordnung einer oder mehrerer labiler Schalterstellungen zu einem vorhandenen Schaltmittel die Funktionen dieses Schaltmittels derart erweitert, daß es die Funktion anderer Schaltmittel mit übernehmen kann und dadurch gesonderte Schaltmittel entfallen können.

Eine besonders vorteilhafte Ausbildung der Erfindung ergibt sich, wenn bei einem Hörgerät mit Ein-/Aus-Schalter oder MTO-Schalter und mit mehreren abgespeicherten Parametersätzen für verschiedene Umgebungssituationen an Stelle eines Situationsumschalters dem Ein-/Aus-Schalter bzw. dem MTO-Schalter neben den definierten Schaltstellungen "Ein, Aus" bzw. "Ein-Mikrofonbetrieb, Ein-Telefonspulenbetrieb, Aus" wenigstens eine labile Schaltstellung zugeordnet wird, derart, daß beim Antippen des Betätigungsmittels des Schalters über dessen definierte Ein-Schaltstellung hinaus durch die kurzzeitig kontaktierte labile Schaltstellung eine Zusatzfunktion auslösbar ist, die die Funktion eines Situationsumschalters übernimmt. In dieser Ausführung wird durch die zusätzliche labile Schalterstellung des Ein-/Aus-Schalters bzw. des MTO-Schalters lediglich durch einen Zusatzkontakt ein gesondertes Schaltmittel eingespart. Da der Ein-/Aus-Schalter bzw. der MTO-Schalter bei Hörgeräten im allgemeinen für den Hörbehinderten gut betätigbar ausgebildet sind, wird mit diesem Schaltmittel auch ein leicht bedienbarer Situationsumschalter geschaffen, da dieser in den Ein-/Aus-Schalter bzw. MTO-Schalter integriert ist.

Weitere Vorteile und Einzelheiten der Erfindung ergeben sich aus der nachfolgenden Beschreibung von Ausführungsbeispielen und anhand der Zeichnung.

Es zeigen:
Figur 1 ein erfindungsgemäßes Hörgerät, beispielsweise HdO-Hörgerät, bei abgenommener Gehäuseschale,
Figur 2 ein Schaltmittel als MTO-Schalter für ein erfindungsgemäßes Hörgerät mit drei definierten Schaltstellungen M-T-O und einer labilen Schaltstellung für eine Sonderfunktion S,
Figur 3 eine Kontaktanordnung des Schaltmittels nach Figur 2,
Figur 4 in Explosionsdarstellung den Aufbau eines Schaltmittels gemäß Figur 2.

Bei dem im Ausführungsbeispiel gezeichneten, hinter dem Ohr zu tragenden Hörgerät (HdO-Hörgerät) befindet sich in einem z.B. aus Schalen gebildeten Gehäuse 1 ein Gehäuserahmen 4, der die elektrischen und elektromechanischen Hörgerätebauteile, wie eine Verstärkereinheit mit Hörgeräte-Verstärkerplatine 2, ein Mikrofon und einen Hörer (nicht dargestellt), eine Batterie 8, einen Lautstärkeregler 9, ein Schaltmittel in Form eines MTO-Schalters 10, Stellelemente 11, Batteriefederkontakte 12 usw., trägt. Das untere Ende des Gehäuses 1 bildet eine Batterielade 6, die zum Einlegen der Batterie 8 geöffnet werden kann. Die Batterielade 6 verschließt ein Batteriefach 7 und ist über eine Achse 5 schwenkbar am Gehäuserahmen 4 befestigt. Zur Halterung des Hörgerätes am Ohr befindet sich am oberen Ende des Gehäuses 1 ein Tragbügel 20. Für die Befestigung des MTO-Schalters 10 bzw. des Lautstärkereglers 9 gegen den Gehäuserahmen 4 sind Schrauben 21 als Befestigungsmittel eingezeichnet.

Der Mehrfunktionsschalter 10 ist mittels seiner Handhabe/ Betätigungsmittel 13 in die definierten Schaltstellungen O Hörgerät abgeschaltet, M Hörgerät eingeschaltet für Mikrofonbetrieb bzw. T Hörgerät eingeschaltet für Telefonspulenbetrieb stellbar. Beim gezeichneten Ausführungsbeispiel kann der MTO-Schalter 10 durch Antippen der Handhabe 13 über die M-Stellung hinaus in die labile Schaltstellung S bewegt werden, in der das Schaltmittel 10 eine Sonderfunktion bewirkt.

Wie sich aus den Figuren 2 und 3 ergibt, umfaßt das Schaltmittel 10 bewegliche Schaltkontakte 25, 26 und den definierten sowie labilen Schaltstellungen zugeordnete Festkontakte 27 bis 29, wobei bei einer definierten Schaltstellung ein Schaltkreis zwischen beweglichen Schaltkontakten und bestimmten Festkontakten geschlossen ist und wobei nach Antippen des Betätigungsmittels 13 des Schalters 10 ein beweglicher Schaltkontakt 25 in leitender Verbindung mit dem Festkontakt 28 der definierten Schaltstellung bleibt, während ein weiterer beweglicher Schaltkontakt 26 zum Auslösen einer zusätzlichen Schaltfunktion mit einem Festkontakt 29 der labilen Schaltstellung kurzzeitig kontaktiert.

Gemäß Figur 4 besteht nach einem Ausführungsbeispiel das Schaltmittel 10 aus einem Schaltergehäuse 3 mit einem Betätigungsmittel 13 und Schaltnocken 14. Ferner weist der Schalter 10 eine Leiterplatte 15 mit beidseitig angeordneten Leiterbahnen, eine auf einer Schalterachse 16 sitzende Nocken- oder Kurvenscheibe 17 sowie Haltemittel und eine elektrische Verbindung zu einem Schaltkreis der Hörgeräte-Verstärkerplatine 2 auf.

In vorteilhafter Ausgestaltung sind als Haltemittel ein Haltering 18, eine Spannscheibe 19 und eine Druckfeder 22 in das Schaltergehäuse 3 einsetzbar, wobei zur elektrischen Verbindung zwischen Kontakten 23 der Nocken- oder Kurvenscheibe 17 und den Leiterbahnen der Hörgeräte-Verstärkerplatine 2 eine Kontaktmatte 24 aus anisotropem elektrisch leitendem Material vorgesehen ist.

Bei der Kontaktierung der S-Stellung des Schaltmittels 10, wobei eine definierte Schalterstellung, im Ausführungsbeispiel Schaltstellung M, überfahren wird, kann eine Zusatzfunktion, z.B. eine Situationsumschaltung, eine Lautstärkeänderung usw., ausgelöst werden. Nach der Kontaktauslösung für die Zusatzfunktion fällt oder bewegt sich das Schaltmittel selbsttätig in die letzte überfahrene definierte Schaltstellung (im Beispiel Schaltstellung M) zurück. Diese Zurückbewegung des Schaltmittels wird über die vorgespannte Anordnung der Schalterteile und durch das Zusammenwirken der Schaltnocken 14 des Schaltergehäuses 3 mit der Nocken- oder Kurvenscheibe 17 bewirkt. Dabei wird durch den Antipp- und den damit ausgelösten Zusatzfunktions-Schaltvorgang die mit der vorher eingestellten definierten Schaltstellung M gewählte Funktion des Hörgerätes nicht beeinträchtigt.

Die Erfindung ist bei Schaltmitteln von Im-Ohr-Hörgeräten ebenso anwendbar wie bei Schaltmitteln von HdO-Hörgeräten oder von Hörbrillen. Als Schaltmittel, die durch eine oder mehrere labile Schaltstellungen für die Auslösung einer oder mehrerer Zusatzfunktionen ergänzt sind, bieten sich neben dem MTO-Schalter auch einfache Ein-/Aus-Schalter oder Lautstärke-Stufenschalter oder Stellerschalter zur Veränderung der Hörgerätecharakteristika an.

Die in Figur 3 schematisch dargestellte Kontaktanordnung eines Schaltmittels 10 ist in der Schalterlage "Aus" gezeichnet. Wird der Schalter 10 zum Einschalten des Hörgerätes betätigt, so schließt der Kontakt 25, der einen Schalteranschluß zum Verstärkerschaltkreis des Hörgerätes aufweist, einen Stromkreis über den Festkontakt 27 oder 28. Der definierten Schalterstellung 28 ist eine labile Schalterstellung für eine Sonderfunktion nachgeordnet. Wird die Schalterstellung 28 kurzzeitig überfahren, so bleibt einerseits die Kontaktverbindung vom beweglichen Schaltkontakt 25 zum Festkontakt 28 für die gewählte Hörgerätefunktion erhalten und andererseits erfolgt zusätzlich eine Kontaktierung zwischen den Schalterkontakten 26 und 27, wodurch z.B. eine Umschaltung des Hörgerätes auf eine andere Umgebungsschall-Situation möglich ist. Über die Kontaktbrücke 25-28 ist das Hörgerät auf Mikrofonbetrieb und über die Kontaktbrücke 25-27 ist das Hörgerät auf Telefonspulenbetrieb einschaltbar.

## Patentansprüche

1. Hörgerät mit wenigstens einem Schaltmittel als Ein-/ Aus-Schalter, als Mehrfunktionsschalter, als MTO-Schalter, als Lautstärke-Stufenschalter, als Situationsumschalter, als Schaltmittel zur Beeinflussung der Verstärkungsregelung, der Kompressionssteuerung, der Begrenzung der Ausgangsleistung oder zur Veränderung sonstiger Parameter der Übertragungscharakteristika des Hörgerätes, **dadurch gekennzeichnet**, daß das Schaltmittel (10) neben wenigstens einer definierten Schaltstellung (M, T) wenigstens eine weitere labile Schaltstellung (S) aufweist, aus der das Schaltmittel nach Auslösung eines Schaltvorganges selbsttätig in die bzw. eine definierte Schaltstellung (M bzw. T) zurückstellt.

2. Hörgerät nach Anspruch 1, mit einem Ein-/Aus-Schalter, wobei neben der definierten Ein-Schaltstellung des Schalters eine labile Schaltstellung vorgesehen ist, derart, daß durch Antippen des Betätigungsmittels des Schalters der Schalter über die Ein-Schaltstellung hinaus in die labile Schaltstellung bewegbar ist, wobei der Schalter in der labilen Schaltstellung eine Zusatzfunktion auslöst, wobei in der labilen Schaltstellung die der definierten Schaltstellung zugeordnete Hörgerätefunktion erhalten bleibt und wobei der Schalter nach dem Auslösen der Zusatzfunktion selbsttätig von der labilen Schaltstellung in die definierte Schaltstellung zurückstellt.

3. Hörgerät nach Anspruch 1, mit einem Mehrfunktionsschalter (10) mit den definierten Schaltstellungen: Hörgerät ausgeschaltet (O), Hörgerät eingeschaltet (M), Hörgerät eingeschaltet auf Induktionsbetrieb (T), wobei wenigstens neben einer der definierten Ein-Schaltstellungen (M bzw.T) des MTO-Schalters eine labile Schaltstellung (S) vorgesehen ist, derart, daß durch Antippen des Betätigungsmittels (13) des MTO-Schalters (10) ein Schaltkontakt über die M- bzw. T-Stellung hinaus in die labile Schaltstellung bewegbar ist, wobei in der labilen Schaltstellung eine Zusatzfunktion auslösbar ist, wobei der Schalter nach dem Auslösen der Zusatzfunktion selbsttätig von der labilen in die eingeschaltete definierte Schaltstellung zurückstellt und wobei während des kurzzeitigen Schaltvorganges für die Zusatzfunktion die Funktion der definierten Schaltstellung erhalten bleibt.

4. Hörgerät nach Anspruch 2 oder 3, wobei die labile Schaltstellung (S) des Ein-/Aus-Schalters oder des MTO-Schalters (10) der Zusatzfunktion für die akustische Verstärkungseinstellung, die Situationsumschaltung und Anpassung des Hörgerätes an verschiedene Schallumgebungen oder Hörsituationen durch Wahl verschiedener programmierbarer Signalverarbeitungsverfahren zugeordnet ist.

5. Hörgerät nach einem der Ansprüche 1 bis 4, wobei das Schaltmittel (10) bewegliche Schaltkontakte (25, 26) und den definierten sowie labilen Schaltstellungen zugeordnete Festkontakte (27 bis 29) umfaßt, wobei bei einer definierten Schaltstellung ein Schaltkreis zwischen beweglichen Schaltkontakten (25) und bestimmten Festkontakten (27 bzw. 28) geschlossen ist und wobei nach Antippen des Betätigungsmittels (13) des Schaltmittels (10) ein beweglicher Schaltkontakt (25) in leitender Verbindung mit dem Festkontakt (27 bzw. 28) der definierten Schaltstellung bleibt, während ein weiterer beweglicher Schaltkontakt (26) zum Auslösen einer zusätzlichen Schaltfunktion mit einem Festkontakt (29) der labilen Schaltstellung kurzzeitig kontaktiert.

6. Hörgerät nach einem der Ansprüche 1 bis 5, wobei das Schaltmittel (10) ein Schaltergehäuse (3) mit Betätigungsmittel (13) und Schaltnocken (14), eine Leiterplatte (15) mit beidseitig angeordneten Leiterbahnen, eine auf einer Schalterachse (16) sitzende Nocken- oder Kurvenscheibe (17) sowie Haltemittel und eine elektrische Verbindung zu einem Schaltkreis der Hörgeräte-Verstärkereinheit umfaßt.

7. Hörgerät nach Anspruch 6, wobei als Haltemittel ein Haltering (18), eine Spannscheibe (19) und eine Druckfeder (22) in das Schaltergehäuse (3) einsetzbar sind und wobei zur elektrischen Verbindung zwischen Kontakten (23) der Nocken- oder Kurvenscheibe (17) und den Leiterbahnen einer Hörgeräte-Verstärkerplatine (2) eine Kontaktmatte (24) aus anisotropem elektrisch leitendem Material vorgesehen ist.

## Claims

1. Hearing aid having at least one switching means as on/off switch, as multi-function switch, as MTO switch, as volume step switch, as situation changeover switch, as switching means for influencing the gain control, the compression control, the limitation of the power output or for altering other parameters of the transmission characteristics of the hearing aid, characterised in that in addition to at least one defined position (M, T), the switching means (10) has at least one further unstable position (S), from which the switching means, after triggering a switching operation, automatically resets itself into the or a defined position (M and T respectively).

2. Hearing aid according to claim 1, having an on/off switch, with there being provided in addition to the defined on position of the switch an unstable position, such that by touching the actuating means of the switch, the switch can be moved beyond the on position into the unstable position, with the switch triggering an auxiliary function in the unstable position, with the hearing-aid function allocated to the defined position being maintained in the unstable position, and with the switch, after the auxiliary function has been triggered, automatically resetting itself from the unstable position into the defined position.

3. Hearing aid according to claim 1, having a multi-function switch (10) having the defined positions: hearing aid switched off (O), hearing aid switched on (M), hearing aid switched on to induction mode (T), with there being provided at least in addition to one of the defined on positions (M and T respectively) of the MTO switch an unstable position (S), such that by touching the actuating means (13) of the MTO switch (10), a switching contact can be moved beyond the M position or T position into the unstable position, with an auxiliary function being triggerable in the unstable position, with the switch, after the auxiliary function has been triggered, automatically resetting itself from the unstable position into the switched-on defined position, and with the function of the defined position being maintained during the short switching process for the auxiliary function.

4. Hearing aid according to claim 2 or 3, with the unstable position (S) of the on/off switch or of the MTO switch (10) being allocated to the auxiliary function for the acoustic gain adjustment, the situation changeover and adaptation of the hearing aid to various acoustic environments or auditory situations by selecting various programmable signal-processing methods.

5. Hearing aid according to one of the claims 1 to 4, with the switching means (10) comprising movable switching contacts (25, 26) and fixed contacts (27 to 29) which are allocated to the defined positions and also to unstable positions, with a switching circuit between movable switching contacts (25) and certain fixed contacts (27 and 28 respectively) being closed in a defined position, and with a movable switching contact (25) remaining conductively connected to the fixed contact (27 and 28 respectively) of the defined position after the actuating means (13) of the switching means (10) have been touched, while a further movable switching contact (26) for triggering an additional switching function contacts for a short time a fixed contact (29) of the unstable position.

6. Hearing aid according to one of the claims 1 to 5, with the switching means (10) comprising a switch housing (3) having actuating means (13) and operating cam (14), a printed-circuit board (15) having printed conductors arranged on either side, a cam plate (17) which rests on a switch axle (16), as well as supporting means and an electrical connection to a switching circuit of the hearing-aid amplifier unit.

7. Hearing aid according to claim 6, with a supporting ring (18), a strain washer (19) and a compression spring (22) being able to be placed into the switch housing (3) as supporting means, and with a contact mat (24) made of anisotropic electrically conductive material being provided for the electrical connection between contacts (23) of the cam plate (17) and the printed conductors of a hearing-aid amplifier board (2).

## Revendications

1. Appareil de correction auditive comportant au moins un moyen de commutation en tant que commutateur de branchement/débranchement, comme commutateur multifonctionnel, comme commutateur MTO, comme graduateur de réglage de l'intensité sonore, comme commutateur de situation, comme moyen de commutation pour influencer la régulation de l'amplification, la commande de compression, la limitation de la puissance de sortie et la modification d'autres paramètres de la caractéristique de transmission de l'appareil de correction auditive, caractérisé en ce que le moyen (10) de commutation a, outre au moins une position de commutation (M, T) définie, au moins une position de commutation supplémentaire instable (S), à partir de laquelle le moyen de commutation retourne dans la ou dans une position de commutation définie (M ou T) automatiquement après le déclenchement d'une opération de commutation.

2. Appareil de correction auditive suivant la revendication 1, comportant un commutateur de branchement/débranchement, dans lequel il est prévu, outre la position de commutation de branchement définie du commutateur, une position de commutation instable, de telle sorte que le commutateur puisse passer de la position de commutation de branchement à la position de commutation instable si l'on tape le moyen d'actionnement du commutateur, le commutateur déclenchant dans la position de commutation instable une fonction supplémentaire, la fonction de l'appareil de correction auditive qui est associée à la position de commutation définie étant conservée dans la position de commutation instable et le commutateur retournant automatiquement de la position de commutation instable à la position de commutation définie après le déclenchement de la fonction supplémentaire.

3. Appareil de correction auditive suivant la revendication 1, comportant un commutateur (10) multifonctionnel ayant les positions de commutation définies : appareil de correction auditive débranché (O), appareil de correction auditive branché (M), appareil de correction auditive branché sur fonctionnement en induction (T), une position (S) de commutation instable étant prévue au moins en plus d'une des positions de commutation de branchement définies (M ou T), de telle sorte qu'un contact de commutation puisse passer de la position M ou T dans la position de commutation instable lorsque l'on tape le moyen (13) d'actionnement du commutateur (10) MTO, une fonction supplémentaire pouvant être déclenchée dans la position de commutation instable, le commutateur revenant automatiquement de la position de commutation instable dans la position de commutation définie branchée après le déclenchement de la fonction supplémentaire et la fonction de la position de commutation définie étant conservée pendant la brève opération de commutation pour la fonction supplémentaire.

4. Appareil de correction auditive suivant la revendication 2 ou 3, dans lequel la position (S) de commutation instable du commutateur de branchement/débranchement ou du commutateur (10) MTO est associée à la fonction supplémentaire pour le réglage de l'amplification acoustique, la commutation de situation et l'adaptation de l'appareil de correction auditive à différents environnements sonores ou situations d'écoute par choix de différents procédés de traitement de signaux programmables.

5. Appareil de correction auditive suivant l'une des revendications 1 à 4, dans lequel le moyen (10) de commutation comprend des contacts (25, 26) de commutation mobiles et des contacts fixes (27 à 29) associés aux positions de commutation définies ainsi qu'instables, un circuit étant fermé entre des contacts (25) de commutation mobiles et des contacts fixes déterminés (27 ou 28) pour une position de commutation définie et un contact (25) de commutation mobile restant en liaison conductrice avec le contact fixe (27 ou 28) de la position de commutation définie après que l'on a tapé le moyen (13) d'actionnement du moyen (10) de commutation, tandis qu'un autre contact (26) de commutation mobile destiné au déclenchement d'une fonction de commutation supplémentaire est en contact temporairement avec un contact fixe (29) de la position de commutation instable.

6. Appareil de correction auditive suivant l'une des revendications 1 à 5, dans lequel le moyen (10) de commutation comprend un boîtier (3) de commutateur comportant un moyen (13) d'actionnement et des cames (14) de commutation, une carte (15) à circuit imprimé sur les deux côtés de laquelle sont disposées des pistes conductrices, un disque (17) à cames monté sur un axe (16) de commutateur ainsi que des moyens de maintien et une liaison électrique avec un circuit de l'unité d'amplificateur de l'appareil de correction auditive.

7. Appareil de correction auditive suivant la revendication 6, dans lequel il est inséré dans le boîtier (3) du commutateur comme moyen de maintien un anneau (18) de maintien, un disque (19) de tension et un ressort (22) de compression, et un paillasson (24) de contact en un matériau anisotrope conducteur de l'électricité étant prévu pour la liaison électrique entre des contacts (23) du disque (17) à cames et les pistes conductrices d'une platine (2) d'amplificateur de l'appareil de correction auditive.
